# EUROPÄISCHE PATENTSCHRIFT

(11) **EP 1 303 202 B1**
(45) Veröffentlichungstag und Bekanntmachung des Hinweises auf die Patenterteilung: **24.03.2004**
(21) Anmeldenummer: 01956334.5
(22) Anmeldetag: 18.07.2001
(51) Int. Cl.: A42B 3/22

(54) **BLENDSCHUTZSYSTEM FÜR EINEM STURZHELM**
ANTIGLARE SYSTEM FOR A CRASH HELMET
SYSTEME D'ECRAN ANTIEBLOUISSEMENT POUR CASQUE DE CHAUFFEUR

(30) Priorität: 22.07.2000 DE 10035740; 14.02.2001 DE 20106330 U
(43) Veröffentlichungstag der Anmeldung: 23.04.2003
(73) Patentinhaber: Heine, Gernot, 37077 Göttingen (DE); Strobel, Jörg, 37077 Göttingen (DE)
(72) Erfinder: Heine, Gernot, 37077 Göttingen (DE); Strobel, Jörg, 37077 Göttingen (DE)
(74) Vertreter: Schneider, Peter Christian, Dr.
(86) Internationale Anmeldenummer: PCT/DE2001/002687
(87) Internationale Veröffentlichungsnummer: WO 2002/007551

(56) Entgegenhaltungen:
- EP-A- 0 099 524
- FR-A- 2 394 261
- US-A- 5 555 570
- US-A- 6 006 366
- PATENT ABSTRACTS OF JAPAN vol. 1999, no. 05, 31. Mai 1999 (1999-05-31) -& JP 11 050326 A (KUSUMI DAIZOU), 23. Februar 1999 (1999-02-23)

## Beschreibung

Die Erfindung betrifft ein Blendschutzsystem für einen Sturzhelm mit einer äußeren und einer inneren Helmschale, der eine Sichtöffnung aufweist, die teilweise von einer Sonnenblende abdeckbar ist, wobei die Sonnenblende an handelsüblichen Sturzhelmen nachrüstbar und so anordenbar ist, dass die Sonnenblende bei entspannter etwa vertikaler Kopfhaltung des Helmträgers oberhalb einer horizontalen Sichtlinie und außerhalb eines vertikalen Sichtfeldes angeordnet ist, wobei die Sonnenblende durch Vorneigen des Kopfes des Helmträgers in das vertikale Sichtfeld hineinschwenkbar ist.

Sturzhelme bzw. Schutzhelme insbesondere für Motorrad- oder Schneemobilfahrer bestehen in der Regel aus einer äußeren harten und einer inneren, verformbaren und stoßdämpfenden Helmschale. Als Integralhelme bezeichnete Ausführungen weisen eine Sicht- bzw. Visieröffnung auf, die nach unten hin durch einen Kinnschutz begrenzt wird und die von einem an Drehachsen beiderseits der Sichtöffnung beweglichen Visier aus transparentem Material verschlossen werden kann, um die Augen gegen den Fahrtwind, Staub, aufprallende Insekten etc. zu schützen. Auch sind sogenannte Jethelme bekannt, deren Sichtöffnung in einem in vertikaler Richtung unteren Bereich offen ist. Diese Helme werden mit und ohne Visier angeboten.

Bei tiefstehender Sonne sowie Gegenlicht bei Dunkelheit ist die Akkomodation des menschlichen Auges nicht in der Lage schnell und wirkungsvoll genug zu adaptieren. Als Folge kann es zu schmerzhafter Blendung der Augen und zu vorzeitiger Ermüdung des Fahrers bzw. Helmträgers kommen. Während bei Blendung sehr schnell ein wirksamer Blendschutz erzielt werden muss, ist es in dunklen Phasen wichtig, dass möglichst viel Licht das Auge des Fahrers erreicht.

Aus der JP 11 050 326 A ist eine Sonnenblende bzw. ein Blendschutzsystem für einen Sturzhelm bekannt, der eine Sichtöffnung aufweist, die von einem Visier abgedeckt ist. Die Sonnenblende ist dabei im oberen Bereich des Visiers angeordnet. Sie wird dabei aus einem dünnen Material ausgeschnitten, auf einer Seite mit Kleber bestrichen und gegen das Visier geklebt. Dabei kann die Sonnenblende so angeordnet werden, dass sie bei entspannter, etwa vertikaler Kopfhaltung des Helmträgers, oberhalb einer horizontalen Sichtlinie und außerhalb eines vertikalen Sichtfeldes angeordnet ist. Die Sonnenblende kann dabei durch Vorneigen des Kopfes des Helmträgers in das vertikale Sichtfeld hineingeschwenkt werden.

Nachteilig bei der bekannten Sonnenblende ist, dass die Sonnenblende in ihren Abmessungen auf des jeweilige Visier abgestimmt sein muss, was eine universelle Verwendung für die meisten handelsüblichen Helme erschwert. Nach dem Aufkleben der Sonnenblende auf das Visier, ist eine Auswechselbarkeit bzw. Veränderung der Sonnenblende nicht mehr gegeben. Durch das Aufkleben der Sonnenblende können sich zudem die Helmeigenschaften verändern, so dass es Probleme mit den Zulassungszertifikaten der Helme geben kann.

Aus der G 83 33 346.0 U1 ist ein Sturzhelm mit einer äußeren und einer inneren Helmschale bekannt, der eine von einem Visier verschließbare Sichtöffnung aufweist, die teilweise von einer Sonnenblende abdeckbar ist. Eine Blendschutzscheibe ist in eine taschenartige Ausnehmung an der Helmschale oberhalb der Sichtfeldkante einschiebbar. In Abhängigkeit von den Lichtverhältnissen kann die Blendschutzscheibe vor oder während der Fahrt nach unten in das Sichtfeld hineinverlagert werden.

Nachteilig bei dem bekannten Blendschutz ist, dass in den Sturzhelm eine entsprechende Ausnehmung eingearbeitet werden muss und er dadurch nicht universell nachrüstbar ist. Eine entsprechende Aufnahmetasche und eine für die Verstellung notwendige Verstelleinrichtung ist zudem aufwendig und relativ teuer. Auch kann eine individuelle Anpassung während der Fahrt zu Unaufmerksamkeit des Fahrers mit entsprechender Gefährdung führen.

Aus der DE 35 17 411 A1 ist eine Sonnenblende bekannt, die im oberen Sichtbereich eines Schutzhelmvisiers lösbar befestigt ist.

Nachteilig bei diesem bekannten Blendschutz ist, dass zum einen nur Helme mit dafür bestimmten Schutzhelmvisieren nachträglich mit dem Sonnenblendenteil versehen werden können und zum anderen, dass bei diesem Teil 20 bis 70 % der Fläche der Visierscheibe bedeckt werden. Dies bedeutet, dass wie angegeben, beispielsweise bei Tunnelfahrten das Visier angehoben werden muss, damit sich die Sichtverhältnisse in einem Tunnel entsprechend verbessern.

Weiterhin ist aus der EP 0 590 255 A1 ein Sturzhelm bekannt, der ein an der äußeren Helmschale gelagertes Zusatzvisier als Sonnenblende aufweist. Das Zusatzvisier ist über ein in einer Längsnut geführtes Bedienelement aus einer ersten, die Sichtöffnung freigebenden Stellung, in eine zweite, die Sichtöffnung teilweise abdeckenden Stellung, verschiebbar.

Nachteilig auch bei dieser bekannten Konstruktion ist, dass der Fahrer für die Betätigung des Bedienelementes bzw. des Schwenkmechanismus mind. eine Hand vom Lenker nehmen muss, und dies gerade zu einem Zeitpunkt, der der vollen Aufmerksamkeit des Fahrers bedarf. Zudem ist es schwierig, während der Fahrt mit einer behandschuhten Hand einen Schwenkmechanismus zu bedienen. Bei Einsetzen der Dunkelheit muss ein solcher Blendschutz aus der Sichtlinie entfernt werden. Weiterhin nachteilig ist, dass der Fahrer nicht schnell genug auf wechselnde Lichtverhältnisse reagieren kann. Ein solcher Sturzhelm bedarf zudem eines hohen konstruktiven Aufwands und ist dadurch relativ teuer. Auch kann es durch vorstehende Kanten des Bedienelementes zu Windgeräuschen am Helm kommen.

Aufgabe der vorliegenden Erfindung ist es, eine Sonnenblende zu schaffen, die einfach zu montieren ist und die universell nachrüstbar bzw. austauschbar ist.

Diese Aufgabe wird erfindungsgemäß in Verbindung mit den Merkmalen des Oberbegriffs des Anspruches 1 dadurch gelöst, dass die Sonnenblende mindestens ein Blendschutzmodul aufweist, das mit einem außerhalb der Sichtöffnung liegenden oberen Bereich zwischen äußerer und innerer Helmschale anordenbar ist.

Durch seine erfindungsgemäße Anordnung kann das Blendschutzsystem permanent installiert sein ohne sich bei Dunkelheit nachteilig bemerkbar zu machen. Für die volle Nutzung des Blendschutzes muss der Fahrer während der Fahrt keine Hand mehr vom Lenker nehmen oder gar die Fahrt unterbrechen. Um bei Dämmerung oder Dunkelheit optimale Sicht zu gewährleisten muss das Blendschutzsystem nicht entfernt oder in irgendeiner Weise manuell betätigt werden. Bei Verwendung des Blendschutzsystems erhöht sich weder für den Helmträger.bzw. Fahrer spürbar das Schutzhelmgewicht, noch werden zusätzliche Windgeräusche erzeugt. Das Blendschutzsystem ist zur Steigerung der Blendschutzwirkung bei gleißendem Gegenlicht mit allen bekannten Blendschutzeinrichtungen mindestens in Teilen kombinierbar. Ein zusätzlicher Vorteil der Erfindung besteht darin, dass bei hellem Licht und hochstehender Sonne durch den vom Blendschutzsystem geworfenen Schlagschatten das Auge bereits so deutlich entlastet wird, dass z. B. das Tragen einer Sonnenbrille in diesen Fällen nicht mehr notwendig ist. Das erfindungsgemäße Blendschutzsystem benötigt keinen hohen konstruktiven Aufwand und ist relativ kostengünstig zu installieren. Lediglich durch Neigen des Kopfes nach vorn bringt der Helmträger die Sonnenblende in sein vertikales Sichtfeld. Ein Kopfneigen erfolgt dabei reflektorisch.

Dadurch, dass das Blendschutzsystem bzw. die Sonnenblende an unterschiedlichen handelsüblichen Sturzhelmen nachrüstbar ist, können die Sturzhelme kostengünstig gestaltet werden. Das Blendschutzsystem ist sowohl bei Integralhelmen als auch bei Jethelmen nachrüstbar. Die Nachrüstung kann dabei ohne konstruktive Veränderungen der handelsüblichen Sturzhelme und ohne Werkzeug schnell und einfach durchgeführt werden. Durch das Anordnen des einen Blendschutzmoduls zwischen äußerer und innerer Helmschale wird eine spezielle taschenartige Ausnehmung nicht benötigt.

Gemäß einer bevorzugten Ausführungsform der Erfindung ist parallel zum ersten Blendschutzmodul ein zweites Blendschutzmodul angeordnet, das zur horizontalen Sichtlinie hin das erste Blendschutzmodul überragt.

Durch die Anordnung zweier paralleler Blendschutzmodule kann der Helmträger die Blendschutzwirkung auf seine Bedürfnisse einstellen. Durch die Anordnung eines zweiten Blendschutzmoduls kann zum einen der Tönungsgrad bzw. die Blendschutzwirkung erhöht werden und zum anderen kann bei unterschiedlich breiten, d. h. sich überragenden Blendschutzmodulen eine gestufte Blendschutzwirkung erreicht werden. Durch unterschiedliche Kopfneigung kann der Helmträger die Blendschutzwirkung so in zwei Stufen regulieren.

Nach einer weiteren bevorzugten Ausführungsform der Erfindung kann die Sonnenblende parallel zum zweiten Blendschutzmodul ein drittes Blendschutzmodul aufweisen. Soweit das dritte Blendschutzmodul das zweite Blendschutzmodul ebenfalls überragt, lässt sich die Blendschutzwirkung in drei Stufen durch entsprechende Kopfneigung des Helmträgers regulieren. Durch den modularen Aufbau des Blendschutzsystems ist damit eine einzigartige Möglichkeit der Anpassung des Blendschutzsystems an die individuellen Bedürfnisse des Fahrers gegeben.

Gemäß einer weiteren bevorzugten Ausführungsform der Erfindung ist das erste Blendschutzmodul auf einer dem Helmträger abgewandten Außenseite des Visiers und das zweite Blendschutzmodul auf der dem Helmträger zugewandten Innenseite des Visiers angeordnet.

Durch die Anordnung am Visier lassen sich die Blendschutzmodule relativ einfach und sicher am Sturzhelm befestigen.

Nahezu alle handelsüblichen Schutzhelme ohne Sonnenblende lassen sich durch die entsprechende Ausbildung des Blendschutzsystems einfach und kostengünstig nachrüsten. Dabei ist zugleich eine individuelle Anpassung an die Bedürfnisse des Helmträgers möglich.

Gemäß einer bevorzugten Ausführungsform weist das dritte Blendschutzmodul, das selbstverständlich auch als alleiniges Blendschutzmodul verwendet werden kann, in dem oberen außerhalb der Visieröffnung liegenden Bereich auf seiner dem Visier abgewandten Innenseite zwei Verschlüsse auf, die aus einem Bürstenveloursmaterial ausgebildet sind. Die Verschlüsse weisen auf Ihrer dem Blendschutzmodul abgewandten Außenseite eine von einer oberen Seite des Blendschutzmoduls weggerichtete Florlage auf. Dadurch lässt sich das dritte Blendschutzmodul mit seinem oberen Bereich einfach und ohne Kraftaufwand zwischen äußere und innere Helmschale einschieben. Die innere Helmschale drückt dabei senkrecht auf das Blendschutzmodul und auf dessen Florlage aus Bürstenvelours. Ein Herausziehen des dritten Blendschutzmoduls muss zwangsläufig gegen die Florrichtung bzw. Strichrichtung der Florlage erfolgen und erfordert eine wesentlich höhere Kraft als beim Einschieben. Die Verschlüsse aus Bürstenvelours wirken so zuverlässig als Lagesicherung.

Grundsätzlich ist es auch möglich, mehrere Blendschutzmodule übereinander anzuordnen. Auch ist es möglich, ein Blendschutzmodul mit ansteigender bzw. abgestufter Blendschutzwirkung auszubilden.

Gemäß einer weiteren bevorzugten Ausführungsform der Erfindung weist mindestens ein Blendschutzmodul eine Beschichtung mit reflektierenden Eigenschaften auf.

Durch die reflektierende Beschichtung erhöht sich die passive Sicherheit für den Helmträger dadurch, dass er von anderen Verkehrsteilnehmern besser gesehen wird. Durch die Möglichkeit der individuellen Zusammenstellung der drei Blendschutzmodule hinsichtlich ihrer Position, Farbe und graphischer Gestaltung, erreicht der Fahrer zudem, dass sein Schutzhelm nahezu unverwechselbar wird.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine Seitenansicht eines Blendschutzsystems im Schnitt und Ausriss mit einem auf der Außenseite des Visiers angeordneten Blendschutzmodul teilweise,
- Figur 2:: eine Seitenansicht eines Blendschutzsystems im Schnitt und Ausriss mit einem auf der Innenseite des Visiers angeordneten Blendschutzmodul teilweise,
- Figur 3:: Eine Seitenansicht eines Blendschutzsystems im Schnitt und Ausriss mit einem zwischen äußerer und innerer Helmschale angeordneten Blendschutzmodul teilweise,
- Figur 4:: eine Seitenansicht eines Visiers im Schnitt und Ausriss mit einem auf der Außenseite und einem auf der Innenseite angeordneten Blendschutzmodul, die u-förmig miteinander verbunden sind,
- Figur 5:: eine Seitenansicht eines Blendschutzsystems im Schnitt und Ausriss mit einem auf der Innenseite des Visiers angeordneten Blendschutzmodul und einem zwischen äußerer und innerer Helmschale angeordneten Blendschützmodul teilweise,
- Figur 6:: eine Seitenansicht eines Blendschutzsystems mit drei Blendschutzmodulen bei entspannter, vertikaler Kopfhaltung des Helmträgers und freier Sicht durch den nicht von der Sonnenblende abgedeckten Bereich des Visiers,
- Figur 7:: eine Seitenansicht des Blendschutzsystems von Figur 6 mit nach vorn geneigter Kopfhaltung des Helmträgers bei der die Sonnenblende in das vertikale Sichtfeld hineinragt,
- Figur 8:: eine Rückansicht eines dritten Blendschutzmoduls mit zwei Verschlüssen und
- Figur 9:: eine Rückansicht des Verschlusses von Figur 8 in vergrößerter Darstellung.

Ein Blendschutzsystem besteht im Wesentlichen aus einem Sturzhelm 1 mit einer äußeren Helmschale 2, einer inneren Helmschale 3, einer Sichtöffnung 4, einem Visier 5 und einer Sonnenblende 6.

Auf einer einem Helmträger 7 abgewandten Außenseite 8 des Sturzhelms 1 ist die harte äußere Helmschale 2 angeordnet. Auf einer dem Helmträger 7 zugewandten Innenseite 9 des Sturzhelms 1 ist die innere Helmschale 3 angeordnet. Die innere Helmschale 3 ist als verformbare und stoßdämpfende Schale ausgebildet. Die Sichtöffnung 4 gibt auf das Auge des Helmträgers bezogen in vertikaler Richtung ein vertikales Sichtfeld 10 von größer als 55° frei. Die Sichtöffnung 4 ist von dem nach oben wegklappbaren Visier 5 verschlossen. Das Visier 5 ist aus einem glasklaren, also transparenten Material ausgebildet.

Die Sonnenblende 6 deckt die Sichtöffnung 4 in ihrem in vertikaler Richtung oberen Bereich teilweise ab und zwar so, dass die Sonnenblende 6 bei entspannter etwa vertikaler Kopfhaltung des Helmträgers 7 oberhalb einer horizontalen Sichtlinie 11 und außerhalb des vertikalen Sichtfeldes 10 angeordnet ist. Bei nach vorn geneigter Kopfhaltung des Helmträgers 7 ragt die Sonnenblende 6 in das vertikale Sichtfeld 10 hinein.

Nach einer Ausführungsform entsprechend Figur 1 besteht die Sonnenblende 6 aus einem ersten Blendschutzmodul 12, das auf einer dem Helmträger 7 abgewandten Außenseite 13 in vertikaler Richtung am oberen Rand des Visiers 5 angeordnet ist.

Nach einer Ausführungsform entsprechend Figur 2 besteht die Sonnenblende 6 aus einem zweiten Blendschutzmodul 14, das auf einer dem Helmträger 7 zugewandten Innenseite 15 des Visiers 5 angeordnet ist. Die Blendschutzmodule 12, 14 können beispielsweise als selbstklebende Folie ausgebildet sein. Es ist aber auch möglich, die Blendschutzmodule 12, 14 über nicht dargestellte Klettverschlüsse oder andere Verschlüsse verschiebefest an dem Visier 5 zu befestigen.

Nach einer Ausführungsform entsprechend Figur 3 ist die Sonnenblende 6 als ein drittes Blendschutzmodul 16 ausgebildet, das mit einem außerhalb der Sichtöffnung 4 liegenden oberen Bereich 17 zwischen äußerer Helmschale 2 und innerer Helmschale 3 anordenbar ist. Ein sicherer Halt des zwischen die äußere Helmschale 2 und innere Helmschale 5 eingeschobenen dritten Blendschutzmoduls 16 wird bereits dadurch erreicht, dass zwischen den Helmschalen 2, 3 und dem dritten Blendschutzmodul 16 eine reibungsbedingte Friktion gegeben ist. Eine zusätzliche Verbesserung des Haltes kann beispielsweise durch jede Form von Widerhaken, Verklebungen oder dem Einsatz von Klettverschlüssen etc. erzielt werden. Das dritte Blendschutzmodul 16 besteht aus einem flexiblen, formbeständigen Material, so dass es sich der Krümmung der Helmschalen anpassen kann und die Friktion sich durch die Rückstellneigung des Materials erhöht.

Das dritte Blendschutzmodul 16 kann einen Umriss entsprechend Figur 8 aufweisen. Die dem oberen Bereich 17 abgewandte untere Seite 18 ist im Wesentlichen als Gerade ausgebildet und verläuft im montierten Zustand im Wesentlichen horizontal. Die der unteren Seite 18 abgewandte obere Seite 19 weist im montierten Zustand im außerhalb der Visieröffnung 4 liegenden oberen Beriech 17 zwei in einem Abstand zueinander angeordnete konvexe Ausformungen 20, 21 auf, die zweckmäßigerweise spiegelsymmetrisch zueinander angeordnet sind. Durch die konvexen Ausformungen 20, 21 lässt sich das Blendschutzmodul 16 leicht zwischen äußerer Helmschale 2 und innerer Helmschale 3 einstecken. Im oberen Bereich 17 und im Bereich der konvexen Ausformungen 20, 21 ist auf der dem Visier 5 abgewandten Innenseite 24 jeweils ein Verschluss 22, 23 angeordnet. Die Verschlüsse 22, 23 sind aus einem Bürstenveloursmaterial ausgebildet, wie es beispielweise von der Firma Girmes als "GIRMES IN-Bürstenvelours" angeboten wird. Das Bürstenveloursmaterial bzw. die Verschlüsse 22, 23 weisen auf ihrer dem Blendschutzmodul 16 abgewandten Außenseite 25 eine von der oberen Seite 19 weggerichtete Florlage bzw. Strichrichtung 26 des Bürstenvelours (BV) auf. Zweckmäßigerweise weisen die Verschlüsse 22, 23 an ihren der oberen Seite 19 des Blendschutzmodul 16 zugewandten Enden eine an die obere Seite 19 angepasste Umrissform auf. Es hat sich bewährt, die Verschlüsse 22, 23 in einem Abstand zur oberen Seite 19 anzuordnen. Die Verschlüsse sind mit der Innenseite 24, beispielweise über eine Selbstklebefolie, verklebt.

Nach einer Ausführungsform entsprechend Figur 4 sind das erste Blendschutzmodul 12 und das zweite Blendschutzmodul 14 u-förmig miteinander verbunden und über den oberen Rand des Visiers 5 geschoben. Dabei ragt das zweite Blendschutzmodul 14 zur horizontalen Sichtlinie 11 hin über das erste Blendschutzmodul 12 hinaus.

Nach einer Ausführungsform entsprechend Figur 5 ist auf der Innenseite 15 des Visiers 5 das zweite Blendschutzmodul 14 und zwischen äußerer und innerer Helmschale 2, 3 das dritte Blendschutzmodul 16 angeordnet, wobei das dritte Blendschutzmodul 16 in Richtung horizontaler Sichtlinie 11 das zweite Blendschutzmodul 14 überragt.

Nach einer Ausführungsform entsprechend Figur 6 sind an dem Visier 5 das erste Blendschutzmodul 12 und das zweite Blendschutzmodul 14 angeordnet, während das dritte Blendschutzmodul 16 zwischen innerer und äußerer Helmschale 2, 3 angeordnet ist. Die Blendschutzmodule 12, 14, 16 überragen sich dabei zur horizontalen Sichtlinie 11 hin.

Die Blendschutzmodule 12, 14, 16 bestehen aus einem transparenten, gefärbten Material. Dabei können die Blendschutzmodule 12, 14, 16 eine unterschiedliche Färbung aufweisen. Die Blendschutzmodule 12, 14, 16 weisen zusätzlich eine Beschichtung mit reflektierenden Eigenschaften auf. Zusätzlich kann die Beschichtung graphische Elemente aufweisen.

Die Sonnenblende 6 ist als ein aus drei Blendschutzmodulen 12, 14, 16 bestehendes Nachrüstset ausgebildet, mit dem handelsübliche Sturzhelme nachträglich mit dem erfindungsgemäßen Blendschutzsystem individuell nachrüstbar sind.

Bei entspannter vertikaler Kopfhaltung des Helmträgers befindet sich die Sonnenblende 6 bzw. die Blendschutzmodule 12, 14, 16 außerhalb des vertikalen Sichtfeldes 10. Durch Neigen des Kopfes nach vorn kann der Helmträger die Sonnenblende 6 in sein vertikales Sichtfeld 9 hineinragen lassen. Bei mehreren Blendschutzmodulen 12, 14, 16, die sich abgestuft überragen, kann so allein durch Neigen des Kopfes eine unterschiedliche Blendschutzwirkung erzielt werden.

## Patentansprüche

1. Blendschutzsystem für einen Sturzhelm (1) mit einer äußeren und einer inneren (3) Helmschale, der eine Sichtöffnung aufweist, die teilweise von einer Sonnenblende (6) abdeckbar ist, wobei die Sonnenblende (6) an handelsüblichen Sturzhelmen nachrüstbar und so anordenbar ist, dass die Sonnenblende (6) bei entspannter etwa vertikaler Kopfhaltung des Helmträgers (7) oberhalb einer horizontalen Sichtlinie (11) und außerhalb eines vertikalen Sichtfeldes (10) angeordnet ist, wobei die Sonnenblende (6) durch Vorneigen des Kopfes des Helmträgers (7) in das vertikale Sichtfeld (10) hineinschwenkbar ist, **dadurch gekennzeichnet, dass** die Sonnenblende (6) mindestens ein Blendschutzmodul (16) aufweist, das mit einem außerhalb der Sichtöffnung (4) liegenden oberen Bereich (17) zwischen äußerer und innerer Helmschale (2, 3) anordenbar ist.

2. Blendschutzsystem nach Anspruch 1, **dadurch gekennzeichnet, dass** die Sonnenblende (6) parallel zum Blendschutzmodul (16) ein zweites Blendschutzmodul (14) aufweist.

3. Blendschutzsystem nach Anspruch 2, **dadurch gekennzeichnet, dass** die Sonnenblende (6) parallel zum zweiten Blendschutzmodul (14) ein weiteres Blendschutzmodul (12) aufweist.

4. Blendschutzsystem nach einem der Ansprüche 1 bis 3, **dadurch gekennzeichnet, dass** mindestens ein Blendschutzmodul (12) auf einer dem Helmträger (7) abgewandten Außenseite (13) eines Visiers (5), mit dem die Sichtöffnung (4) verschließbar ist, angeordnet ist.

5. Blendschutzsystem nach einem der Ansprüche 1 bis 4, **dadurch gekennzeichnet, dass** mindestens ein Blendschutzmodul (14) auf einer dem Helmträger (7) zugewandten Innenseite (15) des Visiers (5) angeordnet ist.

6. Blendschutzsystem nach einem der Ansprüche 2 bis 5, **dadurch gekennzeichnet, dass** die Blendschutzmodule (12, 14, 16) zur horizontalen Sichtlinie (11) hin sich überragen.

7. Blendschutzsystem nach einem der Ansprüche 1 bis 6, **dadurch gekennzeichnet, dass** die Blendschutzmodule (12, 14, 16) aus transparentem, gefärbtem Material bestehen.

8. Blendschutzsystem nach Anspruch 7, **dadurch gekennzeichnet, dass** die Blendschutzmodule (12, 14, 16) eine unterschiedliche Färbung aufweisen.

9. Blendschutzsystem nach einem der Ansprüche 1 bis 8, **dadurch gekennzeichnet, dass** die Blendschutzmodule (12, 14, 16) eine Beschichtung aufweisen.

10. Blendschutzsystem nach Anspruch 9, **dadurch gekennzeichnet, dass** die Beschichtung reflektierende Eigenschaften aufweist.

11. Blendschutzsystem nach Anspruch 9 oder 10, **dadurch gekennzeichnet, dass** die Beschichtung graphische Elemente aufweist.

12. Blendschutzsystem nach einem der Ansprüche 1 bis 11, **dadurch gekennzeichnet, dass** die Blendschutzmodule (12, 14, 16) gegen Verschieben gesichert sind.

13. Blendschutzsystem nach einem der Ansprüche 1 bis 12, **dadurch gekennzeichnet, dass** mindestens eines der Blendschutzmodule (12, 14) mit dem Visier (5) verklebt ist.

14. Blendschutzsystem nach einem der Ansprüche 1 bis 13, **dadurch gekennzeichnet, dass** mindestens eines der Blendschutzmodule (12, 14, 16) durch Verschlüsse gegen Verschieben gesichert ist.

15. Blendschutzsystem nach Anspruch 14, **dadurch gekennzeichnet, dass** die Verschlüsse als Klettverschlüsse ausgebildet sind.

16. Blendschutzsystem nach Anspruch 15, **dadurch gekennzeichnet, dass** das zwischen äußerer und innerer Helmschale (2, 3) anordenbare Blendschutzmodul (16) auf seiner dem Visier (5) abgewandten Innenseite mindestens einen Verschluss (22, 23) aufweist, der aus einem Bürstenveloursmaterial ausgebildet ist und auf seiner dem Blendschutzmodul (16) abgewandten Außenseite (25) eine von einer oberen Seite (19) des Blendschutzmoduls (16) weggerichtete Strichrichtung der Florlage aufweist.

17. Blendschutzsystem nach Anspruch 16, **dadurch gekennzeichnet, dass** das Blendschutzmodul (16) zwei Verschlüsse (22, 23) aufweist, die in dem außerhalb der Visieröffnung 4 liegenden oberen Bereich (17) des Blendschutzmoduls (16)angeordnet sind.

18. Blendschutzsystem nach einem der Ansprüche 2 bis 17, **dadurch gekennzeichnet, dass** das erste und zweite Blendschutzmodul (12, 14) an ihrem der horizontalen Sichtlinie (11) abgewandten oberen Ende u-förmig miteinander verbunden sind und mit ihren dem Visier (5) zugewandten Seiten am Visier (5) anliegen.

19. Blendschutzsystem nach einem der Ansprüche 1 bis 18, **dadurch gekennzeichnet, dass** die Sonnenblende (6) als ein aus drei Blendschutzmodulen (12, 14, 16) bestehendes Nachrüstset ausgebildet ist.

## Claims

1. Antidazzle system for a crash helmet (1) with an outer and an inner (3) helmet shell, which helmet has a vision opening which can be covered partly by a sun shield (6), the sun shield (6) being retrofittable on commercially available crash helmets and arrangeable in such a way that, when the head of the helmet wearer (7) is in a relaxed roughly vertical position, the sun shield (6) is arranged above a horizontal line (11) of vision and outside a vertical field (10) of vision, the sun shield (6) being pivotable into the vertical field (10) of vision by the head of the helmet wearer (7) being inclined forwards, **characterized in that** the sun shield (6) has at least one antidazzle module (16) which can be arranged with an upper region (17) lying outside the vision opening (4) between the outer and inner helmet shells (2, 3).

2. Antidazzle system according to Claim 1, **characterized in that** the sun shield (6) has a second antidazzle module (14) parallel to the antidazzle module (16).

3. Antidazzle system according to Claim 2, **characterized in that** the sun shield (6) has a further antidazzle module (12) parallel to the second antidazzle module (14).

4. Antidazzle system according to one of Claims 1 to 3, **characterized in that** at least one antidazzle module (12) is arranged on an outer side (13) of a visor (5), by which the vision opening (4) can be closed, which side faces away from the helmet wearer (7).

5. Antidazzle system according to one of Claims 1 to 4, **characterized in that** at least one antidazzle module (14) is arranged on an inner side (15) of the visor (5), which side faces the helmet wearer (7).

6. Antidazzle system according to one of Claims 2 to 5, **characterized in that** the antidazzle modules (12, 14, 16) extend one beyond another towards the horizontal line (11) of vision.

7. Antidazzle system according to one of Claims 1 to 6, **characterized in that** the antidazzle modules (12, 14, 16) are made of transparent, coloured material.

8. Antidazzle system according to Claim 7, **characterized in that** the antidazzle modules (12, 14, 16) have different colouring.

9. Antidazzle system according to one of Claims 1 to 8, **characterized in that** the antidazzle modules (12, 14, 16) have a coating.

10. Antidazzle system according to Claim 9, **characterized in that** the coating has reflective properties.

11. Antidazzle system according to Claim 9 or 10, **characterized in that** the coating has graphic elements.

12. Antidazzle system according to one of Claims 1 to 11, **characterized in that** the antidazzle modules (12, 14, 16) are secured against displacement.

13. Antidazzle system according to one of Claims 1 to 12, **characterized in that** at least one of the antidazzle modules (12, 14) is stuck to the visor (5).

14. Antidazzle system according to one of Claims 1 to 13, **characterized in that** at least one of the antidazzle modules (12, 14, 16) is secured against displacement by means of fasteners.

15. Antidazzle system according to Claim 14, **characterized in that** the fasteners are designed as hook and loop fasteners.

16. Antidazzle system according to Claim 15, **characterized in that** the antidazzle module (16) which can be arranged between the outer and inner helmet shells (2, 3) has on its inner side which faces away from the visor (5) at least one fastener (22, 23) which is made from a brush velour material and has on its outer side (25) which faces away from the antidazzle module (16) a nap direction of the pile layer which is directed away from an upper side (19) of the antidazzle module (16).

17. Antidazzle system according to Claim 16, **characterized in that** the antidazzle module (16) has two fasteners (22, 23) which are arranged in the upper region (17) of the antidazzle module (16), which region lies outside the visor opening (4).

18. Antidazzle system according to one of Claims 2 to 17, **characterized in that** the first and second antidazzle modules (12, 14) are interconnected in a u-shaped manner at their upper end facing away from the horizontal line (11) of vision and bear against the visor (5) with their sides facing the visor (5).

19. Antidazzle system according to one of Claims 1 to 18, **characterized in that** the sun shield (6) is designed as a retrofit kit which consists of three antidazzle modules (12, 14, 16).

## Revendications

1. Système anti-éblouissement pour un casque de protection (1) avec des coques de casque extérieure et intérieure (3), qui présente une ouverture de vision qui peut être recouverte partiellement par un pare-soleil (6), où le pare-soleil (6) peut être installé sur des casques de protection usuels dans le commerce et peut être disposé de façon que le pare-soleil (6), lors d'un port de tête détendu, à peu près vertical, de la personne (7) qui porte le casque soit disposé au-dessus d'une ligne de vision horizontale (11) et à l'extérieur d'un champs de vision vertical (10), où le pare-soleil (6) peut être amené à pivoter par une inclinaison vers l'avant de la tête de la personne (7) qui porte le casque dans le champs de vision vertical (10), **caractérisé en ce que** le pare-soleil (6) présente au moins un module anti-éblouissement (16) qui peut être disposé avec une zone supérieure (17) située à l'extérieur de l'ouverture de vision (4) entre les coques de casque extérieure et intérieure (2, 3).

2. Système anti-éblouissement selon la revendication 1, **caractérisé en ce que** le pare-soleil (6) présente parallèlement au module anti-éblouissement (16) un deuxième module anti-éblouissement (14).

3. Système anti-éblouissement selon la revendication 2, **caractérisé en ce que** le pare-soleil (6) présente parallèlement au deuxième module anti-éblouissement (14) un module anti-éblouissement additionnel (12).

4. Système anti-éblouissement selon l'une des revendications 1 à 3, **caractérisé en ce qu'**au moins un module anti-éblouissement (12) est disposé sur un côté extérieur (13) d'une visière (5) éloigné de la personne (7) qui porte le casque, au moyen duquel l'ouverture de vision (4) peut être fermée.

5. Système anti-éblouissement selon l'une des revendications 1 à 4, **caractérisé en ce qu'**au moins un module anti-éblouissement (14) est disposé sur un côté intérieur (15) de la visière (5) orienté vers la personne (7) qui porte le casque.

6. Système anti-éblouissement selon l'une des revendications 2 à 5, **caractérisé en ce que** les modules anti-éblouissement (12, 14, 16) font saillie les uns sur les autres vers la ligne de vision horizontale (11).

7. Système anti-éblouissement selon l'une des revendications 1 à 6, **caractérisé en ce que** les modules anti-éblouissement (12, 14, 16) sont réalisés en un matériau transparent coloré.

8. Système anti-éblouissement selon la revendication 7, **caractérisé en ce que** les modules anti-éblouissement (12, 14, 16) ont une coloration différente.

9. Système anti-éblouissement selon l'une des revendications 1 à 8, **caractérisé en ce que** les modules anti-éblouissement (12, 14, 16) présentent un revêtement.

10. Système anti-éblouissement selon la revendication 9, **caractérisé en ce que** le revêtement présente des caractéristiques réfléchissantes.

11. Système anti-éblouissement selon la revendication 9 ou 10, **caractérisé en ce que** le revêtement présente des éléments graphiques.

12. Système anti-éblouissement selon l'une des revendications 1 à 11, **caractérisé en ce que** les modules anti-éblouissement (12, 14, 16) sont assurés à l'encontre d'un déplacement.

13. Système anti-éblouissement selon l'une des revendications 1 à 12, **caractérisé en ce qu'**au moins l'un des modules anti-éblouissement (12, 14) est assemblé par collage avec la visière (5).

14. Système anti-éblouissement selon l'une des revendications 1 à 13, **caractérisé en ce qu'**au moins l'un des modules anti-éblouissement (12, 14, 16) est assuré par des fermetures à l'encontre d'un déplacement.

15. Système anti-éblouissement selon la revendication 14, **caractérisé en ce que** les fermetures sont réalisées comme fermetures auto-accrochantes.

16. Système anti-éblouissement selon la revendication 15, **caractérisé en ce que** le module anti-éblouissement (16) pouvant être disposé entre les coques de casque externe et interne (2, 3) présente sur son côté intérieur éloigné de la visière (5) au moins une fermeture (22, 23) qui est réalisée en un matériau de velours brossé et qui présente sur son côté extérieur (25) éloigné du module anti-éblouissement (16) une direction de brossage de la couche de voile dirigée au loin du côté supérieur (19) du module anti-éblouissement (16).

17. Système anti-éblouissement selon la revendication 16, **caractérisé en ce que** le module anti-éblouissement (16) présente deux fermetures (22, 23) qui sont disposées dans la zone supérieure (17) du module anti-éblouissement (16) située à l'extérieur de l'ouverture de visière (4).

18. Système anti-éblouissement selon l'une des revendications 2 à 17, **caractérisé en ce que** les premier et deuxième modules anti-éblouissement (12, 14), à leur extrémité supérieure éloignée de la ligne de vision horizontale (11), sont reliés en forme de u et qu'ils s'appliquent avec leurs côtés orientés vers la visière (5) à la visière (5).

19. Système anti-éblouissement selon l'une des revendications 1 à 18, **caractérisé en ce que** le pare-soleil (6) est réalisé comme un ensemble d'équipement ultérieur constitué de trois modules anti-éblouissement (12, 14, 16).
